# EUROPÄISCHE PATENTSCHRIFT

(11) **EP 0 603 857 B1**
(45) Veröffentlichungstag und Bekanntmachung des Hinweises auf die Patenterteilung: **10.09.1997**
(21) Anmeldenummer: 93120690.8
(22) Anmeldetag: 22.12.1993
(51) Int. Cl.: H01F 38/28, H01F 27/42

(54) **Ringkernwandler mit Störspannungsschutz**
Ring core transformer with parasitic voltage shielding
Transformateur à tore magnétique avec protection de tension parasite

(30) Priorität: 24.12.1992 DE 9217807 U
(43) Veröffentlichungstag der Anmeldung: 29.06.1994
(73) Patentinhaber: Kommanditgesellschaft Ritz Messwandler GmbH & Co., D-20251 Hamburg (DE)
(72) Erfinder: Grambow, Ingmar, Dr., D-22927 Grosshansdorf (DE); Däumling, Holger, Dr.-Ing., D-22885 Barsbüttel (DE); Elsner, Hans, D-22049 Hamburg (DE)
(74) Vertreter: Vonnemann, Gerhard, Dr.-Ing.

(56) Entgegenhaltungen:
- EP-A- 0 165 835
- DE-A- 3 247 383
- DE-A- 3 414 366
- DE-A- 4 106 034
- SOVIET PATENTS ABSTRACTS, S-X Electrical, Woche 9126, 14. August 1991 DERWENT PUBLICATIONS LTD., London; & SU-A-1585 838 (ZAPOROZHTRANSFORMAT)

## Beschreibung

Die Erfindung bezieht sich auf einen Ringkernstromwandler zum Einbau in eine auf Erdpotential liegende, einen Hochspannungsleiter umgebende Metallkapselung mit wenigstens einem Ringkern, der eine Wicklung mit die Metallkapselung durchsetzenden Zuleitungen und eine die Wicklung umgebende metallische Abschirmung aufweist, die zur Vermeidung einer Kurzschlußwicklung einen isolierenden Spalt aufweist.

Ein derartiger Ringkernstromwandler ist aus der DE-A-34 14 366 bekannt. Bei dem bekannten Stromwandler besteht die metallische Abschirmung aus elektrisch leitendem Material mit einem isolierenden Spalt.

Aufgrund der Induktivität der Abschirmung können innerhalb einer Schaltanlage, in die ein derartiger Ringkernstromwandler eingebaut ist, beispielsweise bei der Betätigung von Trennschaltern, transiente Überspannungen auftreten, die zu Störungen in Form von Wanderwellen innerhalb der Metallkapselung führen. In einem Stromwandler können durch solche transienten Überspannungen hohe Störspannungen erzeugt werden, die beim Betrieb des Stromwandlers zu erheblichen Störungen in der angeschlossenen Meßelektronik führen können.

Der Erfindung liegt daher die Aufgabe zugrunde, einen Stromwandler der eingangs genannten Art derart auszubilden, daß das Störpotential durch transiente Überspannungen weiter reduziert wird.

Diese Aufgabe wird erfindungsgemäß dadurch gelöst, daß die metallische Abschirmung niederohmig und niederinduktiv und als leitende, aus Folie oder Gewebe bestehende Schicht ausgebildet ist, die als Wicklung eines meandrierend geführten Bandes geformt ist mit sich änderndem Wickelsinn, vorzugsweise nach annähernd jeder vollständigen Windung.

Durch die Abschirmung und deren Niederohmigkeit und niedrige Induktivität wird die Entstehung von transienten Überspannungen, die infolge elektrischer Wandlerwellen in den Zuleitungen induziert werden, wirkungsvoll vermieden. Dadurch entstehen auch keine Überspannungen an den Meßanschlüssen, die zu Schäden an den angeschlossenen Instrumente führen können. Die sonst vorgesehenen Schutzbeschaltungen der Meßinstrumente können vorteilhaft entfallen. Durch eine solche Abschirmfolie, die beispielsweise entweder durch eine metallisierte Kunststoffolie oder durch eine Metallfolie gebildet sein kann, ist eine ideale Abdichtung und metallische Kapselung der Wicklungen gegen störende elektromagnetische Einflüsse gegeben.

Die Folie muß einen isolierten Spalt aufweisen, um eine Kurzschlußwindung um den Ringkern zu vermeiden, in der hohe Ströme fließen würden. Zu diesem Zweck kann die Folie einen Spalt aufweisen, an dem die Wicklung des Stromwandlers freiliegt. Es ist aber auch denkbar, die Folie im Bereich des Spaltes unter Zwischenlage einer Isolierschicht überlappen zu lassen, um auf diese Weise den Spalt möglichst klein zu gestalten. Es kann beispielsweise die Folie oberhalb ihrer elektrisch leitenden Schicht eine Isolierschicht aufweisen.

Ein besonders guter Schutz gegen Überspannungen ergibt sich aber aus dem Umstand, daß die Schicht der metallischen Abschirmung als meandrierende Bandwicklung mit sich änderndem Wickelsinn ausgebildet ist. Hierdurch wird eine niedrige Induktivität erreicht.

In einer Weiterbildung der Erfindung ist vorgesehen, daß die Zuleitungen eine metallische Schirmhülle aufweisen, deren erstes Ende direkt an der metallischen Abschirmung angeordnet und mit dieser leitend verbunden ist und daß die metallische Schirmhülle an ihrem zweiten Ende im Bereich eines Meßanschlusses mit dem Erdpotential verbunden ist. Zur Vermeidung von Überspannungen am Meßanschluß ist es notwendig, daß das erste Ende der metallischen Schirmhülle direkt an der Abschirmung angeordnet ist und mit dieser leitend verbunden ist. Im Bereich des Austritts der Zuleitungen aus der Wicklung ergibt sich dadurch kein Abschnitt, in dem elektrische Störungen die Zuleitungen durchsetzen. Dabei ist es weiterhin wichtig, daß die metallische Schirmhülle an ihrem zweiten Ende im Bereich eines Meßanschlusses mit dem Erdpotential verbunden ist, so daß an diesem zweiten Ende ein definiertes Referenzpotential zur Verfügung steht.

Hierfür ist es ohne Belang, ob die metallische Abschirmung durch den Einfluß der elektrischen Störungen ein Störspannungspotential gegenüber der Metallkapselung aufweist. Wichtig ist, daß die zwischen den Zuleitungen und der metallischen Abschirmung auftretende, zu messende Differenzspannung ebenso groß ist wie im Bereich des Meßanschlusses die Spannung zwischen den Zuleitungen und der Metallkapselung.

Die elektrischen Störpotentiale auf der metallischen Abschirmung und der metallischen Schirmhülle werden durch Ströme ausgeglichen, die entlang der metallischen Abschirmung und der metallischen Schirmhülle bis zum Meßanschluß und von dort über die Masse zurück zur Metallkapselung der Schaltanlage fließen. Auf die zu messenden Spannungen haben solche Ausgleichsströme keinen Einfluß.

Die Erfindung kann dadurch vorteilhaft ausgestaltet werden, daß die Zuleitungen einen die metallische Schirmhülle wenigstens zum Teil umgebenden Schirmmantel aufweisen, der mit einer den Stromwandler umgebenden geerdeten Schirmelektrode leitend verbunden und im Bereich des Meßanschlusses ebenfalls mit dem Erdpotential verbunden ist.

Dieser zusätzliche Schirmmantel ist gegenüber der Schirmhülle isoliert und bewirkt, daß elektrische Störungen lediglich zu Störpotentialen auf dem Schirmmantel und nicht zu Störpotentialen auf der metallischen Schirmhülle führen, so daß die Ausgleichsströme zum Ausgleich der Störpotentiale durch den Schirmmantel fließen und nicht durch die metallische Schirmhülle.

Eine Weiterbildung der Erfindung sieht vor, daß die Folie als Bandwicklung mit gegeneinander isolierter Wicklungslage auf dem Ringkern ausgebildet ist. Es kann beispielsweise ein metallisiertes Band als Folie verwendet werden, das auf einer Seite mit einer klebenden Schicht und auf der anderen Seite mit einer isolierenden Schicht versehen ist. Die Wicklung darf nicht geschlossen werden, um einen Kurzschlußstrom um den Ringkern herum zu vermeiden. Eine solche Bandwicklung läßt sich fertigungstechnisch einfach aufbringen.

Störspannungen werden auch dadurch weiter verringert, daß die metallische Abschirmung teilweise überlappend gewickelt aufgebracht ist und aus einem Band besteht, dessen Oberfläche leitet.

Die Maßnahme, daß zusätzlich eine halbleitende Hülle vorgesehen ist, wirkt sich ebenfalls positiv auf die Unterdrückung von Störspannungen aus. Die halbleitende Schicht kann sowohl unterhalb als auch oberhalb der metallischen Abschirmung vorgesehen werden.

Dabei wirkt sich günstig aus, wenn die Windungen mit der flächigen halbleitenden Hülle leitend, vorzugsweise flächig, kontaktiert sind.

Eine weitere Verringerung der Störspannungen erreicht man, wenn zusätzlich eine Abschirmung aus allseitig isoliertem Metallband, mindestens im Bereich der Zuleitung, vorgesehen ist.

Die Erfindung wird in einer bevorzugten Ausführungsform unter Bezugnahme auf eine Zeichnung beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Zeichnungen zeigen im einzelnen:
- Fig. 1: stellt schematisch einen Axialschnitt durch den erfindungsgemäßen Stromwandler dar,
- Fig. 2: eine axiale Ansicht auf einen Ringkern mit teilweise freigelegter Abschirmung,
- Fig. 3: ein Detail als Ansicht gemäß Pfeil III in Figur 2 in einem früheren Arbeitsschritt,
- Fig. 4: stellt die Ansicht gemäß Figur 3 in einem späteren Arbeitsschritt dar und
- Fig. 5: ein Detail der Zuleitung.

Innerhalb eines rohrförmigen Teils einer Metallkapselung 1 ist ein zylindrisch ausgebildeter Ringkernstromwandler 2 angeordnet. Der Übersichtlichkeit halber ist nur ein Ringkern 3 in Figur 1 dargestellt.

Die Ringkerne umgeben einen Hochspannung führenden Leiter 4 und sind gegenüber dem elektrischen Feld durch eine Schirmelektrode 5, 28 abgeschirmt. Die Schirmelektrode 5 weist eine Spalt 6 auf, durch den verhindert wird, daß die Schirmelektrode 5 mit der Metallkapselung 1 eine Kurzschlußwindung um die Ringkern 3 herum bildet, in dem durch den Hochspannungsleiter 4 durchfließenden Strom ein Ringstrom induziert würde. Durch den Spalt 6 gelangen jedoch noch elektrische Störungen in den Bereich der Ringkerne 3.

Jeder Ringkern ist von einer in der Figur symbolisch dargestellten Sekundärwicklung 7 umgeben, in der ein von dem Strom im Hochspannungsleiter 4 abhängendes elektrisches Signal durch Induktion erzeugt wird. das elektrische Signal wird durch die Zuleitungen 8, 9 einem Meßanschluß 10 zugeführt.

Die Ringkerne sind von je einer Abschirmung 11 in Form einer Abschirmfolie umgeben, die durch einen schematisch dargestellten Spalt 12 unterbrochen ist, um eine Kurzschlußwicklung zu vermeiden.

Die Zuleitungen 8, 9 weisen eine metallische Schirmhülle 13 auf, die an ihrem ersten Ende 14 direkt leitend mit der Folie 11 verbunden ist. An ihrem zweiten Ende 15 ist die Schirmhülle 13 im Bereich des Meßanschlusses 10 geerdet. Dabei ist berücksichtigt, daß die Verbindung der Schirmhülle 13 bzw. des Schirmmantels 16 mit dem Erdpotential des Meßanschlusses 10 so gestaltet ist, daß die Zuleitungen 8, 9 auch in diesem Bereich möglichst gut abgeschirmt sind und daß der Erdanschluß der Schirmhülle 13 bzw. des Schirmmantels 16 möglichst kurz gefaßt ist.

Es ist ein die Schirmhülle 13 umgebender Schirmmantel 16 vorgesehen, der die Zuleitungen 8, 9 und die Schirmhülle 13 umgibt und im Bereich des Meßanschlusses 10 geerdet ist. Hierdurch werden in der Schirmhülle 11 keine Ausgleichsströme induziert. Dies ergibt eine weitere Absenkung der Störspannungspotentiale.

In Figur 2 ist über den linken unteren Sektor die Abschirmung 11 als meandrierende Wicklung aus Band 17 dargestellt. Diese wird sichtbar, wenn die äußere Bandisolierung 25 und die abdeckende Schutzwicklung 24 (Fig. 4) im genannten Sektor entfernt wird. Die Wicklung wird deutlicher in Figur 3, die eine Ansicht gemäß Pfeil III im Bereich der Zuleitung zeigt. Die Abschirmung 11 besteht aus einem metallischen Band 17, beispielsweise einem metallischen Gewebeband, dessen Oberfläche elastisch leitend ist.

Die Wicklung ist meandrierend ausgeführt. Dazu wird Band 17 zunächst mit einer bestimmten Steigung um den üblich aufgebauten Ringkern mit Wicklung und Schutzsicherung gelegt, bis es ein Spaltband 18 erreicht. Es wird unter dem isolierenden Spaltband hindurchgeführt und dann an Kante 19 des Spaltbands 18 in entgegengesetzte Richtung umgelenkt und wieder um den Ringkern geführt, bis es erneut das Spaltband 18 erreicht. Anschließend folgt die nächste Teilwindung wie zuvor beschrieben in entgegengesetzter Richtung. Die einzelnen Windungen 20, 21 haben somit jeweils einen entgegengesetzten Wickelsinn und berühren sich an den Umlenkstellen nicht. Auf diese Weise werden Kurzschlußwindungen vermieden. Das Ende des Bandes wird mit der Schirmhülle 13 der Zuleitungen leitend verbunden. Dabei besteht die Schirmhülle 13 idealerweise aus den Einzelschirmhüllen 22, 23, die jede Zuleitung extra umgeben.

Eine weitere Absenkung der Störspannungspotentiale ergibt sich, wenn mindestens im Bereich der Zuleitungen 8, 9 die Abschirmung 11 zusätzlich mit einer Schutzwicklung 24 versehen ist, die beispielsweise aus gegenseitig isolierten Wicklungslagen eines metallisierten Bandes gefertigt ist. Dieses Band kann beispielsweise auf einer Seite mit einer klebenden Schicht und auf der anderen Seite mit einer isolierenden Schicht versehen sein. Die Wicklungen dürfen nicht geschlossen werden, um einen Kurzschlußstrom um den Ringkern herum zu vermeiden.

Abschließend kann dann außen eine Isolierschicht in allgemein bekannter Weise aufgebracht werden. In Figur 4 ist diese zusätzliche Schutzwicklung 24 aus einem mindestens einseitig isolierten metallischen Band dargestellt.

In Figur 5 ist in vergrößerter Darstellung das Ende der Zuleitungen gezeigt. Jede Zuleitung 8, 9 weist zunächst eine eigene Einzelschirmhülle 22, 23 auf, die ihrerseits wiederum von der Schirmhülle 13 umgeben sind.

In üblicher Weise wird die Sekundärwicklung des Ringkerns 3 zunächst mit einer nicht dargestellten Schutzisolierung versehen, auf der ggf. zusätzlich eine halbleitende weitere Schicht aufgebracht wird. Diese halbleitende Schicht bildet dann die Unterlage 27 (Fig. 4 und 1) für die metallische Abschirmung 11, deren einzelne Windungen flächig auf der halbleitenden Schicht aufgebracht sind und diese leitend berühren.

### BEZUGSZEICHENLISTE

- 1: Metallkapel
- 2: Ringkernstromwandler
- 3: Ringkern
- 4: Leiter
- 5: Schirmelektrode
- 6: Spalt
- 7: Sekundärwicklung
- 8: Zuleitung
- 9: Zuleitung
- 10: Meßanschluß
- 11: Abschirmung
- 12: Spalt
- 13: Schirmhülle
- 14: erstes Ende
- 15: zweites Ende
- 16: Schirmmantel
- 17: Band
- 18: Spaltband
- 19: Kante
- 20: Windung
- 21: Windung
- 22: Einzelschirmhülle
- 23: Einzelschirmhülle
- 24: Schutzwicklung
- 25: Bandisolierung
- 27: Halbleitende Unterlage
- 28: Schirmelektrode

## Patentansprüche

1. Ringkernstromwandler (2), zum Einbau in eine auf Erdpotential liegende, einen Hochspannungsleiter umgebende Metallkapselung mit wenigstens einem Ringkern (3), der eine Wicklung mit die Metallkapselung durchsetzenden Zuleitungen und eine die Wicklung umgebende metallische Abschirmung aufweist, die zur Vermeidung einer Kurzschlußwicklung einen isolierenden Spalt (6) aufweist, **dadurch gekennzeichnet,** daß die metallische Abschirmung (11) niedrigohmig und niedriginduktiv durch eine leitende, aus Folie oder Gewebe bestehende Schicht ausgebildet ist, die als Wicklung eines meandrierend geführten Bandes (17) geformt ist mit sich änderndem Wickelsinn, vorzugsweise nach annähernd jeder vollständigen Windung (20, 21).

2. Ringkernstromwandler (2), zum Einbau in eine auf Erdpotential liegende, einen Hochspannungsleiter umgebend Metallkapselung mit wenigstens einem Ringkern (3), oder eine Wicklung mit die Metallkapselung durchsetzenden Zuleitungen und eine die Wicklung umgebende metallische Abschirmung aufweist, nach Anspruch 1, **dadurch gekennzeichnet,** daß die Zuleitungen (8, 9) eine metallische Schirmhülle (13) aufweisen, deren erstes Ende direkt an der metallischen Abschirmung angeordnet und mit dieser leitend verbunden ist und daß die metallische Schirmhülle an ihrem zweiten Ende im Bereich eines Meßanschlusses (10) mit dem Erdpotential verbunden ist.

3. Ringstromwandler nach mindestens einem der vorhergehenden Ansprüche, **dadurch gekennzeichnet,** daß die Zuleitungen einen die metallische Schirmhülle (13) wenigstens zum Teil umgebenden Schirmmantel (16) aufweisen, der mit einer den Stromwandler (2) umgebenden geerdeten Schirmelektrode (28) leitend verbunden und im Bereich des Meßanschlusses (10) ebenfalls mit dem Erdpotential leitend verbunden ist.

4. Ringkernstromwandler nach Anspruch 1, 2 oder 3, **dadurch gekennzeichnet,** daß die Folie als Bandwicklung (24) mit gegeneinander isolierter Wicklungslage auf dem Ringkern ausgebildet ist.

5. Ringkernstromwandler nach Anspruch 1, 2, 3 oder 4, **dadurch gekennzeichnet,** daß die metallische Abschirmung (11) teilweise überlappend gewickelt aufgebracht ist und aus einem Band (17) besteht, dessen Oberfläche leitet.

6. Ringkernstromwandler nach Anspruch 1, 2, 3, 4 oder 5, **dadurch gekennzeichnet,** daß zusätzlich eine halbleitende Hülle (27) vorgesehen ist.

7. Ringkernstromwandler nach Anspruch 1, 2, 3, 4, 5 oder 6, **dadurch gekennzeichnet,** daß die Windungen (20, 21) mit der flächigen halbleitenden Hülle (27) leitend, vorzugsweise flächig, kontaktiert sind.

8. Ringkernstromwandler nach Anspruch 1, 2, 3, 4, 5, 6 oder 7, **dadurch gekennzeichnet,** daß mindestens teilweise eine Abschirmung (24) aus allseitig isoliertem Metallband, vorzugsweise im Bereich der Zuleitung, vorgesehen ist.

## Claims

1. A magnetic core current transformer (2) for installation in a metal encapsulation lying at earth potential and surrounding a high voltage conductor with at least one magnetic core (3) which comprises a winding with leads interspersing the metal encapsulation, and a metallic shielding which surrounds the winding and comprises an insulating gap (6) for preventing a squirrel-cage winding, characterised in that the metallic shielding (11) is formed low ohmed and of low inductance by a conducting layer which consists of foil or tissue and which is formed as a winding of a meanderingly guided tape (17) with a changing direction of winding, preferably after approximately each complete winding (20, 21).

2. A magnetic core current transformer (2) for installation in a metal encapsulation lying at earth potential and surrounding a high voltage conductor, with at least one magnetic core (3) which comprises a winding with the leads interspersing the metal encapsulation, and a metallic shielding which surrounds the winding and comprises an insulating gap (6) for preventing a cage winding, according to claim 1, characterised in that the leads (8, 9) comprise a metallic screen cover (13) of which the first end is arranged directly on the metallic shielding and is conductingly connected to this metallic shielding and that the metallic screen cover is connected to earth potential at its second end in the region of a measuring connection (10).

3. A magnetic core current transformer according to at least one of the preceding claims, characterised in that the leads comprise a screen coating (16) which surrounds the metallic screen cover (13) at least in part and which is conductingly connected to an earthed screen electrode (28) surrounding the current transformer (2) and which is conductingly connected in the region of the measuring connection (10) likewise to the earth potential.

4. A magnetic core current transformer according to claim 1, 2 or 3, characterised in that the foil is formed as as a tape winding (24) with mutually insulated winding layers on the magnetic core.

5. A magnetic core current transformer according to claim 1, 2, 3 or 4, characterised in that the metallic shielding (11) is mounted in an overlappingly wound manner and consists of a tape (17) whose surface conducts.

6. A magnetic core current transformer according to claim 1, 2, 3, 4, or 5, characterised in that additionally a semi-conducting cover (27) is provided.

7. A magnetic core current transformer according to claim 1, 2, 3, 4, 5, or 6 characterised in that the windings (20, 21) are contacted conductingly, preferably flatly, with the flat semi-conducting cover (27).

8. A magnetic core current transformer according to claim 1, 2, 3, 4, 5, 6, or 7, characterised in that there is provided at least in part, a shielding (24) of metal tape insulated on all sides, preferably in the region of the supply line.

## Revendications

1. Transformateur d'intensité à noyau annulaire (2), destiné à être monté dans une capsule métallique mise à la masse, entourant un conducteur de haute tension, ayant :
- au moins un noyau annulaire (3) muni des lignes d'alimentation traversant la capsule métallique et un blindage métallique entourant l'enroulement ayant un intervalle d'isolation (6) pour éviter de court-circuiter l'enroulement,
caractérisé en ce que
le blindage métallique (11) est une couche formée d'une feuille ou d'un tissu conducteur, faiblement ohmique et faiblement inductif, cette couche étant un ruban (17) enroulé en méandres, dont le sens de l'enroulement change de préférence pratiquement après chaque tour complet (20, 21).

2. Transformateur d'intensité à noyau annulaire (2), destiné à être monté dans une capsule métallique mise à la masse et entourant un conducteur de haute tension, ayant :
- au moins un noyau annulaire (3) muni de lignes d'alimentation pour l'enroulement, traversant la capsule métallique et un blindage métallique entourant l'enroulement, selon la revendication 1,
caractérisé en ce que
les lignes d'alimentation (8, 9) ont une enveloppe métallique (13) formant blindage, dont la première extrémité est directement sur le blindage métallique auquel elle est reliée et la seconde extrémité de la gaine métallique formant blindage est reliée à la masse au niveau d'un branchement de mesure (10).

3. Transformateur d'intensité à noyau annulaire selon au moins l'une des revendications précédentes,
caractérisé en ce que
les lignes d'alimentation comportent une gaine formant blindage (16) entourant au moins en partie l'enveloppe métallique formant blindage (13), cette gaine étant reliée électriquement à une électrode formant blindage (28), mise à la masse, entourant le transformateur d'intensité (2), et qui est également reliée à la masse au niveau du branchement de mesure (10).

4. Transformateur d'intensité à noyau annulaire selon l'une des revendications 1, 2 ou 3,
caractérisé en ce que
la feuille est un enroulement en ruban (24) avec des couches d'enroulement isolées l'une par rapport à l'autre sur le noyau annulaire.

5. Transformateur d'intensité à noyau annulaire selon l'une des revendications 1, 2, 3 ou 4,
caractérisé en ce que
le blindage métallique (11) est enroulé avec chevauchement partiel et se compose d'une bande (17) dont la surface est conductrice.

6. Transformateur d'intensité à noyau annulaire selon l'une des revendications 1, 2, 3, 4 ou 5,
caractérisé par
une enveloppe semi-conductrice (27), complémentaire.

7. Transformateur d'intensité à noyau annulaire selon l'une des revendications 1, 2, 3, 4, 5 ou 6,
caractérisé en ce que
les spires (20, 21) sont mises en contact avec l'enveloppe (27) semi-conductrice, en surface, par un contact de préférence de surface.

8. Transformateur d'intensité à noyau annulaire selon l'une des revendications 1, 2, 3, 4, 5, 6 ou 7,
caractérisé par
au moins un blindage (24), formé d'un ruban métallique isolé de tous côtés, est prévu au moins au niveau de la conduite d'alimentation.
